# EUROPÄISCHE PATENTSCHRIFT

(11) **EP 2 481 221 B1**
(45) Veröffentlichungstag und Bekanntmachung des Hinweises auf die Patenterteilung: **06.11.2013**
(21) Anmeldenummer: 09740041.0
(22) Anmeldetag: 22.09.2009
(51) Int. Cl.: H04R 1/44, H04R 17/00, H01L 41/08

(54) **ELEKTROAKUSTISCHER WANDLER**
ELECTROACOUSTIC TRANSDUCER
TRANSDUCTEUR ÉLECTROACOUSTIQUE

(43) Veröffentlichungstag der Anmeldung: 01.08.2012
(73) Patentinhaber: ATLAS ELEKTRONIK GmbH, 28309 Bremen (DE)
(72) Erfinder: BUSCH, Rainer, 26131 Oldenburg (DE); BRENNER, Axel, 28259 Bremen (DE)
(86) Internationale Anmeldenummer: PCT/DE2009/001334
(87) Internationale Veröffentlichungsnummer: WO 2011/035746

(56) Entgegenhaltungen:
- WO-A1-01/33648
- WO-A1-2005/053356
- GB-A- 2 087 687
- US-A- 2 928 069
- US-A1- 2002 176 592

## Beschreibung

Die Erfindung betrifft einen elektroakustischen Wandler nach dem Oberbegriff des Anspruchs 1.

Bei einem bekannten elektroakustischen Wandler (EP 0 772 373 A2) ist die Membran randseitig über eine umlaufende Sicke in einem als Lautsprecherkorb bezeichneten Gehäuse befestigt. Der Aktuator weist eine von einem Magnetsystem angetriebene Schwingspule auf, die mit einem zentral an der Membran angreifenden Schwingspulenträger fest verbunden ist. Mit einem solchen, eine Membran antreibenden, elektromagnetischen Schwingsystem lassen sich auch tieffrequente Unterwasserschallwandler realisieren, wobei jedoch der mechanische Aufbau äußert präzise sein muss, damit sich die Schwingspule über entsprechend große Weglängen bewegen kann. Da auch große Massen benötigt werden, sind solche Wandler schwergewichtig und teuer in der Fertigung, so dass sie sich für einen größeren Einsatz in der Unterwasserschalltechnik wenig eignen.

Ein bekannter Lautsprecher (WO 2005/053356 A1) weist ein von einer Trägerstruktur gehaltenes Schallerzeugerelement in Form einer rechteckigen Membran und zwei piezoelektrischen Aktuatoren auf, die einerseits an voneinander abgekehrten Seiten der Membran angreifen und anderseits an der Trägerstruktur festgelegt sind. Jeder einen sogenannten Biegeschwinger darstellenden Aktuator besteht aus zwei miteinander fest verbundenen C-förmig gekrümmten Schichten aus piezoelektrischem Material, die zwischen einer mittleren und zwei äußeren Elektroden eingebettet sind. Bei Anlegen elektrischer Signale an die Elektroden versetzen die Aktuatoren durch wechselweises stärkeres Krümmen oder stärkeres Aufweiten ihrer C-Form die Membran in Schwingungen.

Ein bekannter piezoelektrischer Composit-Aktuator (WO 01/33648 A1) weist zwei kammartige Elektrodenstrukturen auf, die auf zwei elektrisch isolierende Filmschichten aufgebracht sind. Zwischen den beiden Elektrodenstrukturen sind langgestreckte Piezokreamikfasem parallel zueinander angeordnet und rechtwinklig zu den Kammzähnen der die Piezokeramikfasem unmittelbar kontaktierenden Elektrodenstrukturen ausgerichtet.

Ein bekannter Unterwasser-Schallwandler (GB 2087687A) weist ein Trägergehäuse aus zwei steifen Trägerringen und zwei die Trägerringe miteinander verbindenden Abstandsbolzen auf. An jedem Trägerring ist eine Membran randseitig festgelegt. Die obere und untere Membran schließen mit einer am Umfang der beiden Membranen festgelegten Hülle einen wasserdichten Raum ein, der mit einem hydrostatischen Druckkompensator in Verbindung steht. Im wasserdichten Raum sind drei piezoelektrische Aktuatoren angeordnet, die radial ausgerichtet und zueinander um jeweils 120° Grad versetzt sind. Jeder Aktuator besteht aus einer Strebe aus piezoelektrischen Material, die mit ihren Schmalseiten an den beiden Membranen anliegt und auf ihren voneinander abgekehrten Großflächen je eine Elektrode trägt.

Der Erfindung liegt die Aufgabe zugrunde, einen insbesondere als Sendewandler einsetzbaren, leistungsstarken, elektroakustischen Wandler anzugeben, der leichtgewichtig ist, wenig Einbauraum beansprucht und kostengünstig zu fertigen ist.

Die Aufgabe ist erfindungsgemäß durch die Merkmale im Anspruch 1 gelöst.

Der erfindungsgemäße, elektroakustische Wandler hat den Vorteil, dass die Schwingbewegungen der Membran durch kostengünstig herstellbare, einseitig im Gehäuse eingespannte und an dem Membranrand festgelegte Biegeschwinger erzeugt werden, die die Membran auf- und abheben, wobei die Membran diese randseitigen Hubbewegungen in große Schallamplituden umsetzt, so dass eine große akustische Leistung erzielt wird. Biegeschwinger sind bekannt. Im Allgemeinen sind sie ein zu harmonischen Schwingungen fähiges Feder-MasseSystem, das z.B. ein einseitig eingespannter Stab sein kann, dessen Eigenfrequenz durch seine Länge und Masse bestimmt ist. Biegeschwinger sind kostengünstig, besitzen ein relativ geringes Gewicht und benötigen relativ geringe Spannungen, um sie in Schwingungen zu versetzen. Die erfindungsgemäß als Biegeschwinger eingesetzten Composite-Module, die jeweils auf mindestens zwei vorzugsweise deckungsgleichen Filmschichten aus elektrisch isolierendem Material angeordnete Elektrodenstrukturen mit voneinander beabstandeten, parallelen Elektroden und zwischen den Filmschichten angeordnete, voneinander beabstandete, parallele Piezokeramikfasern aufweisen, die auf voneinander abgekehrten Längsseiten von den Elektroden kontaktiert sind, sind extrem dünn und leichtgewichtig. Bei Anlegen einer Wechselspannung längen und verkürzen sich die Piezokeramikfasem der einseitig im Gehäuse eingespannten Composite-Module. Da die Piezokeramikfasem fest zwischen den Filmschichten eingebettet sind, führt deren Längung bzw. Verkürzung zu einer Krümmung des Composite-Moduls und damit zu einer aufwärts bzw. abwärts gerichteten Bewegung des vom Gehäuse abgekehrten und mit den Membranrand fest verbundenen Endes der Composite-Module, wodurch der Membranrand wechselweise angehoben und abgesenkt und dadurch die Membran in Schwingung versetzt wird.

Sind die längs des Umfangrands der Membran angeordneten Composite-Module dazu so ausgerichtet, dass die Piezokeramikfasern sich zwischen dem Gehäuse und dem Membranrad erstrecken und sind die Electroden mit einer Gleichspannung so belegt, dass an den in einer Filmschicht nebeneinanderliegenden Elektroden abwechseind ein hohes und ein niedriges Gleichspannungspotenzial und an den an den Piezokeramikfasern einander gepenüberliegenden Elektroden in den beiden Filmschichten das jeweils gleiche Gleichspannungspotenzial liegt, und wird auf die beiden Elektrodenstrukturen eine Wechselspannung aufgeschaltet, so wird eine maximale Hubbewegung der mit dem Membranrand verbundenen Endabschnitte der Composite-Module erzielt. Solche mit CompositeModulen als Biegewandler ausgestattete elektroakustische Wandler lassen sich aufgrund ihres kleinen Bauvolumens und Baugewichts sehr vorteilhaft in Schleppkörpern oder langgestreckten schleppantennen als Sendewandler einsetzen. Die die Membran überdeckende, randseitig mit dem Gehäuse verbundene Schutzschicht dient dem Schutz von Membran und Biegeschwinger und eröffnet bei wasserdichtem Abschließen des Gehäuses weitere Anwendungsgebiete in der Unterwasserschalltechnik.

Zweckmäßige Ausführungsformen des erfindungsgemäßen, elektroakustischen Wandiers mit vorteilhaften Weiterbidungen und Ausgestaltungen der Enfindung ergeben sich aus den weiteren Ansprüchen.

Die Erfindung ist anhand eines in der Zeichnung dargestellten Ausführungsbeispiels im folgenden näher beschrieben. Es zeigen in schematisierter Darstellung:
- Fig. 1: ausschnittweise eine perspektivische Draufsicht eines elektroakustischen Wandlers, teilwelse aufgeschnitten,
- Fg. 2: eine Schnitt längs der Linie II-II in Fig. 1,
- Fig. 3: eine Explosionsdarstellung eines als Biegeschwinger im elektroakustischen Wandler gemäß Fig. 1 eingesetzten Composite-Moduls.

Der in Fig. 1 in perspektivischer Draufsicht und in Fig. 2 im Schnitt jeweils ausschnittweise dargestellte, elektroakustische Wandler, der vorzugsweise als Sendewandler in der Unterwasserschalltechnik eingesetzt wird, weist ein z.B. zylinderförmiges Gehäuse 11, eine randseitig am Gehäuse 11 festgelegte, elastische Membran 12, z.B. aus Gummi, und einen an der Membran 12 angreifenden Aktuator 13 zum Herbeiführen einer Schwingbewegung der Membran 12 auf. Der Aktuator 13 besteht aus mehreren über den Umfang der Membran 12 verteilt und voneinander beabstandet angeordneten Biegeschwingem 14, über die die Membran 12 am Gehäuse 11 festgelegt ist. Wie aus der Schnittdarstellung in Fig. 2 hervorgeht, sind die Biegeschwinger 14 einseitig, d.h. mit ihrem einen Ende, in das Gehäuse 11 fest eingespannt und mit ihrem vom Einspannende abgekehrten, freien Ende mit dem Membranrand, z.B. durch Kleben, verbunden. Zum Schutze der Membran 12 und der Biegeschwinger 14 ist die Stirnseite des Gehäuses 11 mittels einer Schutzschicht 15, z.B. aus Gummi oder einem Kunststoff, abgedeckt, die für den Unterwassereinsatz das Gehäuse 11 wasserdicht abschließt. Vorzugsweise ist das Gehäuse 11 dann als Druckausgleichsgefäß konzipiert, damit sich die Membran 12 bei großer Wassertiefe nicht nach innen biegt und damit eine Hubreduzierung eintritt.

Bei dem vorstehen beschriebenen, elektroakustischen Wandler werden nicht herkömmliche Biegeschwinger sondern in bevorzugter Weise Composite-Module als Biegeschwinger eingesetzt. Der Aufbau eines solchen Composite-Moduls 16 ist in Fig. 3 ausschnittweise in Explosionsdarstellung abgebildet. Das Composite-Module 16 weist zwei deckungsgleiche Filmschichten 17, 18 aus elektrisch isolierendem Material, auf deren einander zugekehrten Schichtflächen jeweils eine Elektrodenstruktur 20 bzw. 21 angeordnet, z.B. aufgedruckt, ist, und zwischen den Filmschichten 17, 18 angeordnete Piezokeramikfasem 19 auf, die voneinander beabstandet angeordnet und parallel zueinander ausgerichtet sind. Die langgestreckten Piezokeramikfasem 19 weisen beispielsweise. einen quadratischen oder rechteckigen Querschnitt auf. Die Zwischenräume zwischen den Piezokeramikfasem 19 sind mit einem elektrisch isolierenden Material, z.B. mit einem Polymer, ausgefüllt, was in Fig. 3 der Übersichtlichkeit halber nicht dargestellt ist. Die beiden Elektrodenstrukturen 20, 21 sind identisch ausgebildet. Jede Elektrodenstruktur 20 bzw. 21 weist zwei identisch ausgebildete, kammartige Strukturteile 22, 23 mit einer in Richtung der Piezokeramikfasem 19 sich erstreckenden Leiterbahn 24 bzw. 25 und davon einstückig abgehenden, parallelen, fingerartigen Elektroden 26 bzw. 27 auf. Die beiden kammartigen Strukturteile 22, 23 greifen mit ihren fingerartigen Elektroden 26 bzw. 27 ineinander, so dass jeweils eine Elektrode 26 des einen Strukturteils 22 und eine Elektrode 27 des anderen Strukturteils 23 der Elektrostrukturen 20, 21 benachbart sind und parallel zueinander verlaufen. Diese Elektroden 26, 27 werden daher auch als "interdigitated e-lectrods" bezeichnet. Die beiden Filmschichten 17, 18 sind spiegelbildlich mit einander zugekehrten Elektrodenstrukturen 20, 21 auf die Piezokeramikfasem 19 aufgelegt, wobei ausschließlich die Elektroden 26, 27 die Piezokeramikfasem 19 auf deren voneinander abgekehrten Längsseiten kontaktieren. Ein solches Composite-Modul 16 ist bekannt und z.B. in der EP 1 983 584 A2 beschrieben und dort "piezoelectric macro-fiber composite actuator" genannt.

Die solchermaßen aufgebauten, die Biegeschwinger 14 in Fig. 1 und 2 bildenden Composite-Module 16 sind zwischen Gehäuse 11 und Membran 12 so angeordnet und ausgerichtet, dass die Piezokeramikfasem 19 sich zwischen dem Gehäuse 11 und dem Membranrand erstrecken. Wie in Fig. 3 eingezeichnet ist, sind die beiden Strukturteile 22, 23 einer jeden Elektrodenstruktur 20 bzw. 21 mit einer Gleichspannung beaufschlagt, so dass an in einer Filmschicht 17 bzw. 18 nebeneinander liegenden Elektroden 26, 27 abwechselnd ein hohes und ein niedriges Gleichspannungspotenzial und an Elektroden 26 bzw. 27 in den beiden Filmschichten 17, 18, die an den Piezokeramikfasem 19 einander gegenüberliegen, das jeweils gleiche Gleichspannungspotenzial liegt. Zum Aktivieren des als Sendewandler betriebenen Wandlers zum Zwecke des Aussendens von Schallwellen werden die Composite-Module 16 mit einer Wechselspannung angesteuert, die der Gleichspannung so überlagert ist, dass sie diese nicht unterschreitet. Durch diese Wechselspannung führen die Piezokeramikfasem 19 gleichsinnige Längsdehnungen und Längskontraktionen aus, die ein abwechselndes Krümmen der mit der Membran 12 verbundenen Endabschnitte der Composite-Module 16 nach oben und unten bewirken, wodurch die Membran 12 in Schwingungen in Richtung der Gehäuseachse versetzt wird.

Zur Erhöhung der akustischen Leistung des elektroakustischen Wandlers ist es möglich, weitere gleichartige Filmschichten mit ebensolchen Elektrodenstrukturen auf die beiden Filmschichten 17, 18 aufzulegen, wobei zwischen jeweils zwei Filmschichten immer eine Schicht von Piezokeramikfasem 19 in der beschriebenen Anordnung vorhanden ist.

## Patentansprüche

1. Elektroakustischer Wandler mit einer randseitig in einem Gehäuse (11) gehaltenen Membran (12) und einem an der Membran (12) angreifenden Aktuator (13) zum Herbeiführen einer Schwingbewegung der Membran (12), der
aus mehreren, am Gehäuse (11) einseitig eingespannten Biegeschwingem (14) besteht, die in Umfangsrichtung der Membran (12) voneinander beabstandet angeordnet und mit ihrem vom Gehäuse (11) abgekehrten Ende mit der Membran (12) verbunden sind, **dadurch gekennzeichnet, dass** jeder Biegeschwinger (14) von einem Composite-Modul (16) gebildet ist, das auf mindestens zwei Filmschichten (17, 18) aus elektrischen isolienendem Material angeordnete Elektrodenstrukturen (20, 21) mit voneinander beabstandeten, parallelen Elektroden (26, 27) und zwischen den Filmschichten (17, 18) angeordnete, voneinander beabstandete, parallele Piezokeramitfasern (19) aufseist, die auf ihren voneinander abgekehrten Längsseiten von den Elektroden (26, 27) kontaktiert sind, wobei die Composite-Module (16) so ausgerichtet sind, dass die Piezokeramikfasern (19) sich zwischen dem Gehäuse (11) und dem Membranrand erstrecken, und dass die Elektroden (26, 27) mit einer Gleichspannung so belegt sind, dass an in einer Filmschicht (17, 18) nebeneinanderliegenden Elektroden (26, 27) abwechseind ein hohes und ein niedriges Gleichspannungspotenzial und an an den Piezokeramikfasern (19) einander gegenüberliegenden Elektroden (26) bzw. (27) in den beiden Filmschichten (17, 18) das jeweils gleiche Gleichspannungspatenzial liegt, und auf die Elektrodenstukturen (20, 21) eine Wechselspannung aufschaltbar ist und dass eine die Membran (12) überdeckende Schutzschicht (15) randseitig mit dem Gehäuse (11) verbunden ist und das Gehäuse (11) wasserdicht abschließt.

2. Elektroakustischer Wandler nach Anspruch 1,
**dadurch gekennzeichnet, dass**
die Schutzschicht (15) aus Gummi besteht

3. Elektroakustischer Wandler nach Anspruch 1,
**dadurch gekennzeichnet, dass**
die Schutzschicht (15) aus einem Kunststoff besteht.

4. Elektroakustischer Wandler nach einem der Ansprüche 1 bis 3,
**dadurch gekennzeichnet, dass**
das Gehäuse (11) als Druckausgleichsgefäß ausgebildet ist.

## Claims

1. Electroacoustic transducer with a diaphragm (12) that is retained at the edge in a housing (11), and an actuator (13) acting on the diaphragm (12) for bringing about an oscillatory motion of the diaphragm (12), which actuator consists of a plurality of flexural resonators (14) mounted on the housing (11) on one side, which are arranged spaced at a distance from one another in a circumferential direction of the diaphragm (12) and are connected to the diaphragm (12) by their end facing away from the housing (11), **characterised by** that each flexural resonator (14) is formed by a composite module (16), which has electrode structures (20, 21) with parallel electrodes (26, 27) spaced at a distance from one another arranged on at least two film layers (17, 18) of electrically insulating material and parallel piezoceramic fibres (19) arranged between the film layers (17, 18) and spaced at a distance from one another, which fibres are contacted by the electrodes (26, 27) on their longitudinal sides facing away from one another, wherein the composite modules (16) are aligned so that the piezoceramic fibres (19) extend between the housing (11) and the edge of the diaphragm, and that a direct voltage is applied to the electrodes (26, 27) such that a high and a low direct voltage potential lies alternately at electrodes (26, 27) lying adjacent to one another in a film layer (17, 18) and the same direct voltage potential respectively lies at electrodes (26) and (27) lying opposite one another at the piezoceramic fibres (19) in the two film layers (17, 18), and an alternating voltage can be applied to the electrode structures (20, 21) and that a protective layer (15) covering the diaphragm (12) is connected at the edge to the housing (11) and closes the housing (11) in a watertight manner.

2. Electroacoustic transducer according to claim 1, **characterised by** that the protective layer (15) consists of rubber.

3. Electroacoustic transducer according to claim 1, **characterised by** that the protective layer (15) consists of a synthetic material.

4. Electroacoustic transducer according to one of claims 1 to 3, **characterised by** that the housing (11) is formed as a pressure compensating vessel.

## Revendications

1. Transducteur électroacoustique comprenant une membrane (12) maintenue par son bord dans un boîtier (11) et un actionneur (13) agissant sur la membrane (12) pour provoquer un mouvement oscillatoire de la membrane (12), lequel
est composé de plusieurs résonateurs de flexions (14) encastrés à une extrémité sur le boîtier (11), lesquels sont agencés espacés les uns des autres dans la direction périphérique de la membrane (12) et sont reliés à la membrane (12) avec leur extrémité opposée au boîtier (11), **caractérisé en ce que**
chaque résonateur de flexions (14) est formé d'un module composite (16) qui présente des structures d'électrode (20, 21) agencées sur au moins deux couches de film (17, 18) en un matériau électriquement isolant avec des électrodes (26, 27) parallèles espacées les unes des autres et des fibres en céramique piézoélectrique (19) parallèles espacées les unes des autres agencées entre les couches de film (17, 18), les électrodes (26, 27) établissant un contact sur les faces longitudinales opposées l'une à l'autre de celles-ci, les modules composites (16) étant orientés de telle sorte que les fibres en céramique piézoélectrique (19) s'étendent entre le boîtier (11) et le bord de la membrane, et **en ce que** qu'une tension continue est assignée aux électrodes (26, 27) de sorte qu'en alternance un potentiel de tension continue élevé et faible est appliqué à des électrodes (26, 27) adjacentes dans une couche de film (17, 18) et que le même potentiel de tension continue est appliqué respectivement à des électrodes (26) ou (27) opposées l'une à l'autre sur les fibres en céramique piézoélectrique (19) dans les deux couches de film (17, 18) et **en ce qu'**une tension alternative peut être appliquée sur les structures d'électrode (20, 21) et **en ce qu'**une couche de protection (15) recouvrant la membrane (12) est reliée par son bord au boîtier (11) et ferme le boîtier (11) de manière étanche à l'eau.

2. Transducteur électroacoustique selon la revendication 1,
**caractérisé en ce que**
la couche de protection (15) est composée de caoutchouc.

3. Transducteur électroacoustique selon la revendication 1,
**caractérisé en ce que**
la couche de protection (15) est composée d'une matière plastique.

4. Transducteur électroacoustique selon l'une des revendications 1 à 3,
**caractérisé en ce que**
le boîtier (11) est réalisé en tant que réservoir compensateur de pression.
